# EUROPÄISCHE PATENTSCHRIFT

(11) **EP 3 117 055 B1**
(45) Veröffentlichungstag und Bekanntmachung des Hinweises auf die Patenterteilung: **26.12.2018**
(21) Anmeldenummer: 15715141.6
(22) Anmeldetag: 10.03.2015
(51) Int. Cl.: E04F 15/02

(54) **BELAG AUS MECHANISCH MITEINANDER VERBINDBAREN PANEELEN**
COVERING COMPOSED OF PANELS WHICH CAN BE MECHANICALLY CONNECTED TO ONE ANOTHER
REVÊTEMENT COMPOSÉ DE PANNEAUX POUVANT ÊTRE RELIÉS LES UNS AUX AUTRES MÉCANIQUEMENT

(30) Priorität: 10.03.2014 DE 102014103176
(43) Veröffentlichungstag der Anmeldung: 18.01.2017
(73) Patentinhaber: Schulte, Guido, 59602 Rüthen-Meiste (DE)
(72) Erfinder: Schulte, Guido, 59602 Rüthen-Meiste (DE)
(74) Vertreter: Griepenstroh, Jörg
(86) Internationale Anmeldenummer: PCT/DE2015/100096
(87) Internationale Veröffentlichungsnummer: WO 2015/135533

(56) Entgegenhaltungen:
- WO-A1-01/98604
- WO-A1-2013/025164
- DE-A1-102009 041 297
- DE-A1-102012 105 793

## Beschreibung

Die Erfindung betrifft einen Belag aus mechanisch miteinander verbindbaren Paneelen.

Wand-, Decken- und Bodenbeläge, wie zum Beispiel Fertigparkett, Echtholzböden oder Laminatfußböden, bestehen aus mehreren Reihen von in ihrer Konfiguration vorwiegend rechteckigen Paneelen. Konventionell besitzen die Paneele auf einer Längsseite und auf einer Kopfseite durchgehende Nuten und auf der jeweils gegenüberliegenden Längsseite bzw. Kopfseite durchgehende Federn, die an die Nuten formschlüssig angepasst sind. Durch die Verbindung von Nut und Feder werden die Paneele verlegt, wobei die Paneele zweier benachbarter Reihen versetzt zueinander angeordnet werden.

Es ist bekannt, an den Nuten und Federn mechanische Verriegelungsmittel auszubilden, welche bei in einem Fußbodenbelag benachbarten Paneelen miteinander in rastenden Eingriff gelangen. Hierdurch soll eine Fugenbildung bedingt durch Dehnungs- oder Schrumpfungsvorgänge vermieden werden. An die Nut und Feder der Paneele sind aneinander angepasste Verriegelungselemente in Form von Vertiefungen, Ausnehmungen oder Vorsprüngen ausgebildet, um die Paneele in der zusammengefügten Lage leimlos zu halten. In der Regel werden die Paneele entlang ihrer Längsseiten ineinander gedreht oder geklickt und anschließend seitlich verschoben, so dass Verriegelungsleisten an den Kopfseiten in Eingriff gelangen.

Es gibt auch Lösungen, bei denen die aneinander stoßenden Kopfseiten durch verlagerbare Federn miteinander verbunden werden. Die WO 2011/012104 A2 beschreibt ein solches System aus mechanisch miteinander verbindbaren Paneelen. Bei diesem System besitzen die zueinander komplementären Seiten jeweils eine Nut mit unterschiedlich langen oberen und unteren Nutwangen. In einer der Nuten ist eine Feder gehalten. Der aus der Nut herausragende Teil der Feder ist verlagerbar und dafür vorgesehen, in die korrespondierende Nut des benachbarten Paneels einzugreifen. Hierzu besitzt die Feder einen Vorsprung, der beim Zusammenfügen an die längere Nutwange des anderen Paneels stößt. Hierdurch wird die Feder so verschoben, dass sie in der zusammengebauten Position in die benachbarte Nut greift und die beiden Paneele miteinander verriegelt. Bei diesem System wird das freie Ende der Feder in die benachbarte Nut geschoben.

Zum Stand der Technik ist ferner die DE 10 2012 105 793 A1 zu nennen, bei welcher eine Feder mit ihrem Fuß verschieblich in einer Haltenut gehalten wird und als Ganzes verschoben wird. Aufgrund einer schräg ausgebildeten Verriegelungsfläche, liegt eine obere Fläche der Nut, welche als Drückkante dient, tiefer als die Verriegelungskante.

Die WO 01/98604 A1 offenbart einen Belag aus mechanisch miteinander verbindbaren Paneelen, wobei eine zur Verriegelung eingesetzte Feder einen in einer Halternut gehaltenen Fuß und einen sich an den Fuß anschließenden Verbindungsabschnitt besitzt. Der Verbindungsabschnitt ist V-förmig konfiguriert und ist dafür vorgesehen, hinter eine Verriegelungskante einer U-förmigen, nach oben offenen Aufnahmenut des benachbarten Paneels zu fassen. Ein Schenkel des V-förmigen Verriegelungselements schnappt selbsttätig durch eine Federkraft hinter eine Verriegelungskante des benachbarten Paneels.

Die DE 10 2009 041 297 A1 offenbart einen Belag aus mechanisch miteinander verbindbaren Paneelen, bei welchen die Verriegelung durch ein Federelement bewirkt wird, das beim Fügen benachbarter Elemente auf einer der Verriegelungskante gegenüberliegenden Stützfläche des benachbarten Paneels abgleitet, wobei die Stützfläche zur Verriegelungskante weisend gegenüber einer Verlegeebene geneigt ist und eine horizontale Verlagerung des Federelements hinter die Verriegelungskante bewirkt.

Die WO 2013/025164 A1 offenbart ebenfalls einen Belag aus mechanisch miteinander verbindbaren Paneelen, bei welchen die Verriegelung über verschiebbare Federn erfolgt. Die Feder ist mit ihrem Fuß verschieblich in der Haltenut gehalten und wird als Ganzes verschwenkt. Zum Stand der Technik zählen auch Systeme, bei denen nicht das freie Ende der Feder, sondern ein mittlerer Bereich der Feder in die Nut des benachbarten Elementes verlagert wird (EP 2 037 128 A1). Dabei wird das freie Ende der Feder hinter eine Verriegelungskante geschoben, die sich in demselben Paneel befindet, in dem die Feder auch mit ihrem Fuß gehalten ist. Die Feder wird anders als bei dem in der WO 2011/012104 A2 beschriebenen Prinzip nicht auseinandergefaltet, sondern gewissermaßen zusammengefaltet, wobei die Faltung, nicht aber das freie Ende der Feder in Richtung des benachbarten Paneels verlagert wird.

Während bei dem Auseinanderfalten der Feder die Schwierigkeit darin besteht, das freie Ende der Feder in einer Schwenkbewegung präzise in die Verriegelungsnut des benachbarten Paneels einzufügen, besteht die Herausforderung bei dem Zusammenfalten der Feder darin, das in Richtung zur Oberseite des Paneels ragende freie und relativ schmale Ende beim Fügen sicher zu fassen und beim Ablegen des Paneels nach unten zu drücken. Dies ist nur bei einem Ablegen von oben möglich. Ein seitliches Zusammenschieben der Paneele ist bei diesem Wirkprinzip nicht möglich.

Hiervon ausgehend liegt der Erfindung die Aufgabe zugrunde, einen Belag aus mechanisch miteinander verbindbaren Paneelen, insbesondere einen Bodenbelag aufzuzeigen, bei welchem der Verriegelungsmechanismus unter Verwendung von separaten Federn im Hinblick auf die Montierbarkeit verbessert ist.

Diese Aufgabe ist bei einem Belag mit den Merkmalen des Patentanspruches 1 gelöst. Vorteilhafte Weiterbildungen der Erfindung sind Gegenstand der Unteransprüche.

Der Belag aus mechanisch miteinander verbindbaren Paneelen ist durch folgende Merkmale gekennzeichnet:
a) Die Paneele weisen an ihren miteinander zu verbindenden Seiten eine korrespondierende Profilierung auf, über welche benachbarte erste und zweite Paneel beim Zusammenfügen miteinander verriegelbar sind;
b) Die Verriegelung wird durch mindestens eine Feder bewirkt, welche an dem zweiten Paneel in einer Haltenut gehalten ist und welche bei der Fügebewegung teilweise hinter eine Verriegelungskante einer Verriegelungsnut des benachbarten ersten Paneels verschwenkbar ist;
c) Die Feder umfasst einen in der Haltenut gehaltenen Fuß und außerhalb der Haltenut einen sich an den Fuß anschließenden Verbindungsabschnitt und einen sich an den Verbindungsabschnitt anschließenden Verriegelungskörper, für den Eingriff mit dem benachbarten Paneel, wobei für den Verriegelungseingriff das freie Ende des Verriegelungskörpers sorgt und wobei die Haltenut die Funktion hat, den Fuß zu halten und die von der Verriegelung ausgehende Kraft der Feder auf das Paneel zu übertragen;
d) Die Verriegelungsnut besitzt eine kürzere obere Nutflanke mit der mündungsseitigen Verriegelungskante und eine längere untere Nutflanke mit einem endseitigen Stützvorsprung, der eine zur Verriegelungsnut geneigte Stützfläche besitzt, an welcher die Feder während des Verriegelns abgestützt ist, so dass der Verriegelungskörper beim Zusammenfügen der Paneele in Richtung der Verriegelungsnut verlagerbar ist;
e) Der Verbindungsabschnitt ist in seinen beiden Übergangsbereichen zum Fuß und zum Verriegelungskörper gelenkig ausgebildet, zumindest aber elastisch verformbar, um eine Relativverlagerung des Verriegelungskörpers gegenüber dem Fuß zu ermöglichen,
f) Das zweite Paneel besitzt eine vorstehende Drückkante, welche dafür ausgebildet ist, beim Zusammenfügen der Paneele den Verriegelungskörper einerseits gegen die Stützfläche zu drücken und andererseits hinter die Verriegelungskante der Verriegelungsnut zu drängen, wobei die Drückkante in der verriegelten Position von einer Oberseite des ersten Paneels betrachtet einen größeren Abstand als die Verriegelungskante hat, wobei die Position der Drückkante zuverlässig verhindert, dass das freie Ende des Verriegelungskörpers aus der Verriegelungsnut herausrutschen kann.

Der erfindungsgemäße Verriegelungsmechanismus basiert auf dem Prinzip, dass die Feder gestreckt werden soll. Für den Verriegelungseingriff sorgt das freie Ende des Verriegelungskörpers. Die Feder ist wenigstens dreiteilig aufgebaut, wobei sich diese Gliederung auf die Funktionsabschnitte der Feder bezieht. Die Feder ist bevorzugt materialeinheitlich einstückig ausgebildet. Der Fuß dient zur Fixierung der Feder. Der Verbindungsabschnitt ermöglicht eine Relativverlagerung des Verriegelungskörpers in Richtung des benachbarten Paneels. Daher ist der Verbindungsabschnitt in seinen beiden Übergangsbereichen zum Fuß und zum Verriegelungskörper gelenkig ausgebildet, zumindest aber elastisch verformbar, um eine Relativverlagerung des Verriegelungskörpers gegenüber dem Fuß bzw. dem Paneel, das die Feder hält, zu ermöglichen.

Maßgeblich für die Verriegelung ist die geführte Bewegung des Verriegelungskörpers. Zum Führen des Verriegelungskörpers dient einerseits eine zur Verriegelungsnut geneigte Stützfläche, die an einem Stützvorsprung ausgebildet ist. Dieser Stützvorsprung befindet sich an einer unteren Nutflanke. Diese Nutflanke ist länger, insbesondere um ein mehrfaches länger, als die obere Nutflanke der Verriegelungsnut. Der Begriff "oben" bezieht sich im Hinblick auf die Paneele auf die Sichtseite des Paneels und der Begriff "unten" auf die Unterseite der Paneele. Die Verriegelungsnut erstreckt sich bis zum Ende der Stützfläche an dem Stützvorsprung. Ein Normalenvektor, der senkrecht aus der Stützfläche austritt, hat eine Vektorkomponente, die nach oben weist und eine weitere Vektorkomponente, die in Richtung des ersten Paneels weist. Der Normalenvektor weist daher in Richtung der Verriegelungsnut. Die Stützfläche ist so geneigt, dass der Verbindungsabschnitt der Feder beim Kontakt mit der Stützfläche nach oben gedrückt wird. Mit dem Verbindungsabschnitt wird auch der Verriegelungskörper verschwenkt. Durch diese Verlagerung nach oben wird der Verriegelungskörper gleichzeitig in Richtung des benachbarten Paneels verlagert. Bezogen auf die Verlegeebene wird die Feder dadurch länger und steht gegenüber ihrer Ausgangsposition weiter aus dem zweiten Paneel vor. Durch die Position und Neigung und Kontur der insbesondere konkaven Stützfläche kann das Auslenken des Verbindungsabschnitts mit dem sich daran anschließenden Verriegelungskörper eingestellt werden, so dass sich der gewünschte Bewegungsablauf ergibt.

Während der Verbindungsabschnitt in einer bevorzugten Ausführungsform schräg nach unten in Richtung zur Unterseite der Paneele weist, damit er überhaupt nach oben ausgelenkt werden kann, sollte der Verriegelungskörper in seiner Ausgangsposition nach schräg oben zur Oberseite weisen. Der Verriegelungskörper ist daher gegenüber dem Verbindungsabschnitt in seiner Ausgangsposition relativ stark abgewinkelt. Durch das Nach-Oben-Drücken des Verbindungskörpers allein wird allerdings bereits eine seitliche Auslenkung erreicht. Eine weitergehende Auslenkung wird durch das Zusammenspiel mit einer Drückkante erreicht, die an dem zweiten Paneel ausgebildet ist, das heißt, an dem Paneel, an dem auch die Feder gehalten ist. Beim Zusammenfügen der Paneele wird also der Übergangsbereich zwischen dem Verriegelungskörper und dem Verbindungsabschnitt nach oben in Richtung zur Drückkante gedrückt. Der Verriegelungskörper muss der Drückkante zwangsläufig ausweichen. Dabei wird der Verriegelungskörper allerdings nicht zusammengefaltet und in Richtung zum Fuß verschoben, sondern mit seinem freien Ende in Richtung zum benachbarten Paneel verschoben, wodurch das freie Ende hinter eine Verriegelungskante der Verriegelungsnut fasst. Durch die Materialspannung innerhalb der so gedehnten Feder ist der Verriegelungskörper bestrebt, aus der Verriegelungsnut heraus zu rutschen. Tiefe Verriegelungsnuten könnten ein Herausrutschen verhindern, allerdings müsste zur Fertigung mehr Material von dem Paneel abgetragen werden, was einen erhöhten Fertigungsaufwand und Materialverlust bedeutet. Zur Lösung dieses Problems ist erfindungsgemäß vorgesehen, dass die Drückkante in der verriegelten Position von einer Oberseite des ersten Paneels betrachtet, einen größeren Abstand hat als die Verriegelungskante. Die Drückkante liegt daher nicht auf derselben Höhe der Verriegelungskante bzw. der oberen Nutflanke, sondern liegt vor der Mündung der Verriegelungsnut, gewissermaßen im Mündungsbereich. Die Position der Drückkante verhindert zuverlässig, dass das freie Ende der Verriegelungskörpers aus der Verriegelungsnut herausrutschen kann. Die Verriegelungsnut kann daher im Bereich der oberen Nutflanke sehr kurz sein. Es ist ausreichend, dass nur eine Spitze des Verriegelungskörpers hinter die Verriegelungskante fasst, um die Paneele sicher miteinander zu verriegeln, denn die Feder übt einen Druck von unten auf die obere Nutflanke der Verriegelungsnut aus. Da die Feder über den Fuß an dem zweiten Paneel gehalten ist, wird eine gleichgroße Kraft über den Fuß auf das benachbarte zweite Paneel ausgeübt, so dass das benachbarte, zweite Paneel nach unten gedrückt wird. Die Paneele werden dadurch senkrecht zur Verlegeebene gegeneinander gezogen bzw. gedrückt.

Die Erfindung hat den Vorteil, dass die Verriegelungsnut mit einer sehr geringen Tiefe ausgebildet werden kann. Eine weniger starke Profilierung bzw. weniger tiefe Nuten haben den Vorteil, dass das Material im Stirnbereich der Paneele nicht so stark geschwächt wird. Eine geringe Nuttiefe hat fertigungstechnische Vorteile als auch konstruktive Vorteile.

Der Begriff "Drückkante" steht stellvertretend für ein Mittel zum Ausüben von Druck durch einen vorstehenden Bereich, insbesondere einen Eckbereich. Es kann sich daher auch um eine Fläche wie z. B. eine Fase oder eine Rundung handeln. Eine Drückkante in diesem Sinne ist auch ein vorstehender Nocken oder eine Leiste, der oder die so orientiert ist, dass sie mit dem Verriegelungskörper in Kontakt kommt.

Die Haltenut und auch die Verriegelungsnut sind vorzugsweise im Wesentlichen horizontal orientiert. Das ist dadurch begründet, dass eine Verriegelung senkrecht zur Verlegeebene erreicht werden soll. Die Nuten müssen nicht mit ihren jeweiligen Flanken parallel zur Verlegeebene verlaufen, sondern können auch im Hinblick auf jede einzelne Flanke ganz oder teilweise unparallel zur Verlegeebene verlaufen. Wichtig ist allerdings, dass die Nutmündung zumindest der Verriegelungsnut zur Seite eines Paneels hin offen ist. Die Haltenut für die Feder hat lediglich die Funktion, den Fuß zu halten und die von der Verriegelung ausgehende Kraft der Feder auf das Paneel zu übertragen. Hierzu bieten sich im Wesentlichen horizontal orientierte Haltenuten mit zur Seite der Paneele offenen Nutmündungen an. Grundsätzlich ist es aber auch denkbar, dass die Haltenut senkrecht zur Verlegeebene verläuft und daher nach unten hin offen ist. Zwischenpositionen zwischen einer vertikalen und horizontal orientierten Nut sind ebenso möglich, solange dies fertigungstechnisch von Vorteil ist und konstruktiv den Anforderungen genügt, die Feder sicher zu halten, eine hinreichende Verlagerbarkeit des Verriegelungskörpers zu ermöglichen und eine Übertragung der Eigenspannungen der Feder auf das jeweilige Paneel zu leisten. Der Fuß kann zusätzlich Rastvorsprünge zur Verankerung wie z. B. bei einem Tannenbaumprofil haben.

Die Feder soll in der Verriegelungsposition sicher hinter der Verriegelungskante gehalten werden, das heißt, in die Verriegelungsnut eingreifen. Damit es zu keiner Verschiebung der Feder in der verriegelten Position kommt, ist vorgesehen, dass die Drückkante in der verriegelten Position in eine Vertiefung auf der Oberseite des Verriegelungskörpers fasst. Die Oberseite des Verriegelungskörpers ist der Oberseite der Paneele zugewandt. Die Oberseite ist gleichsam dem Verbindungsabschnitt zugewandt. In der unverriegelten Position befindet sich die Oberseite näher an dem Verbindungsabschnitt. Diese Seite des Verriegelungskörpers könnte daher auch als Rückseite bezeichnet werden.

Um eine definierte Rastlage der Drückkante zu erreichen, soll diese in die Vertiefung auf der Oberseite des Verriegelungskörpers einschnappen. Dadurch kann der Verriegelungskörper weder vor noch zurück. Die Drückkante hat dabei in der verriegelten Position weniger die Aufgabe den Verriegelungskörper in Richtung nach unten zu drücken, als vielmehr ein Herausrutschen aus der Verriegelungsnut zu verhindern. Daher hat die Vertiefung auf der Oberseite des Verriegelungskörpers gleichsam die Funktion, dass beim Einrasten des Verriegelungskörpers in die Verriegelungsnut die Drückkante gegenüber von unten wirkenden Kräften entlastet wird. Die Vertiefung dient maßgeblich dazu, den Verriegelungskörper gegen Horizontalverriegelungen zu blockieren.

Die Entlastung der Drückkante durch die Vertiefung erlaubt es, dass der Verriegelungskörper in der Verriegelungsposition von der unteren Nutflanke der Verriegelungsnut abgehoben ist und eine Kraft in Richtung zur Oberseite des ersten Paneels auf die obere Nutflanke der Verriegelungsnut ausübt. Es kann daher ein Spalt zwischen dem Stützvorsprung und dem Verriegelungskörper im Bereich der Stützfläche vorhanden sein. Im Rahmen der Erfindung wird allerdings nicht ausgeschlossen, dass der Verriegelungskörper zwischen der Stützfläche und der oberen Nutflanke der Verriegelungsnut verspannt ist. Vorteilhaft liegt er hauptsächlich an der oberen Nutflanke und teilweise an der Drückkante an, wobei die vertikalen Kräfte hauptsächlich von der oberen Nutflanke aufgenommen werden.

In einer weiteren vorteilhaften Ausgestaltung der Erfindung ist das freie Ende des Verriegelungskörpers im Wesentlichen dreieckig. Dabei liegt eine obere Flanke des dreieckigen Endes in der Einbaulage an der oberen Nutflanke der Verriegelungsnut an. Die Basis des freien Endes ist Teil des Verriegelungskörpers. Die untere Flanke des dreieckigen Endes des Verriegelungskörpers liegt zumindest teilweise an einem Nutgrund der Verriegelungsnut an. Das spitz zulaufende Ende, das im Rahmen des Fertigungsprozesses mit einer runden Spitze versehen ist, ermöglicht einen Eingriff des Verriegelungskörpers in den Übergangsbereich zwischen der oberen, im Wesentlichen horizontal orientierten Nutflanke der Verriegelungsnut und ihrem Nutgrund. Da es bei der Verriegelung gegenüber Verlagerungen vertikal zur Verlegeebene maßgeblich auf das Zusammenspiel im Bereich der oberen Nutflanke ankommt, um einen Höhenversatz der benachbarten Paneele zu vermeiden, kann die Feder entsprechend kurz gestaltet werden. Zur Fixierung der Feder ist es ausreichend, eine Kraft gezielt auf den zwischen Nutflanke und Nutgrund wirkenden Eckbereich auszuüben. Der Nutgrund hat in Kombination mit der Drückkante die Funktion, die horizontale Lage des freien, dreieckigen Endes zu bestimmen. Der Verriegelungskörper soll nicht selbsttätig tiefer in die Nut hineinverlagert werden können. Er stößt daher am Nutgrund an.

Die untere Flanke des dreieckigen Verriegelungskörpers ist im Wesentlichen parallel zum Nutgrund. Bei einem Nutgrund, der senkrecht zur Verlegeebene verläuft, kann man anstelle von einer unteren Flanke auch von einer vorderen Flanke oder Seitenflanke des dreieckigen Endes sprechen. Das dreieckige Ende ist gewissermaßen als gleichschenkeliges Dreieck ausgebildet. An dieses dreieckige Ende schließt sich an der Oberseite des Verriegelungskörpers die als Rastmulde dienende Vertiefung für die Drückkante an. Im weiteren Verlauf zum Verbindungsabschnitt der Feder hin ist der Querschnitt des Verriegelungskörpers vorzugsweise verjüngt, um eine hinreichende Beweglichkeit des Verriegelungskörpers gegenüber dem Verbindungsabschnitt zu ermöglichen. Dieser Übergangsbereich zwischen Verbindungsabschnitt und Verriegelungskörper kann auch als Gelenkabschnitt bezeichnet werden.

Die Erfindung sieht in einer weiteren Ausgestaltung vor, dass der Stützvorsprung auf seiner Oberseite eine Auflaufschräge für die Feder besitzt, so dass die Paneele durch Schieben innerhalb der Verlegeebene miteinander verbindbar sind. Die Paneele sind entsprechend dem vorstehend beschriebenen Prinzip primär durch Ablegen des zweiten Paneels gegenüber dem ersten Paneel verbindbar. Das Ablegen erfolgt durch paralleles Ablegen oder Abwinkeln, zumindest aber durch ein Absenken in einer Richtung senkrecht zur Verlegeebene von oben gegenüber dem bereits verlegten Paneel. Eine Auflaufschräge für die Feder auf der Oberseite des Stützvorsprunges ermöglicht aber gleichzeitig, dass die Paneele innerhalb der Verlegeebene horizontal miteinander verriegelt werden können. Die Auflaufschräge bewirkt, dass die Feder des zweiten Paneels angehoben wird. Hierbei ist es unschädlich, dass die Feder anders verformt wird als beim Ablegen von oben. Sie schnappt beim horizontalen Zusammenschieben hinter den Stützvorsprung und gelangt mit der Stützfläche in Kontakt.

Die beiden benachbarten Paneele sind zusätzlich durch Verriegelungsleisten gegen eine Verlagerung innerhalb der Verlegerichtung gesichert. Diese können ebenfalls Auflaufschrägen besitzen, um das benachbarte zweite Paneel beim horizontalen Zusammenschieben leicht anzuheben, so dass sich die einander benachbarten Paneele ähnlich wie beim Ablegen von oben miteinander verriegeln lassen.

Während des Verriegelns muss der Verbindungsabschnitt eine definierte Verlagerung des Verriegelungskörpers bewirken. Hierzu besitzt er auf seiner dem Stützvorsprung zugewandten Unterseite einen konvexen Kontaktbereich. Insbesondere ist er bogenförmig gekrümmt, so dass es zu einer Punktberührung bzw. bei langgestreckten Federn zu einer Linienberührung mit dem Stützvorsprung ohne jegliche Klemmung kommt.

Der Verbindungsabschnitt selbst muss auch eine hinreichende Verlagerbarkeit gegenüber dem Fuß besitzen. Hierzu besitzt er eine Dicke, die von seinem dem Fuß benachbarten Ende in Richtung zu seinem dem Verriegelungskörper benachbarten Ende hin zunimmt. Die Zunahme der Dicke ergibt sich insbesondere dadurch, dass an der Unterseite des Verbindungsabschnittes ein konvexer Kontaktbereich ausgebildet ist. Umgekehrt kann der dem Fuß benachbarte Bereich konkav ausgestaltet sein. Der Fuß kann grundsätzlich eine größere Dicke besitzen als der Übergangsbereich zum Verbindungsabschnitt.

Die Feder kann insgesamt kammartig aufgebaut sein. Hierbei bildet der Fuß der Feder einen durchgehenden Rücken. An diesem Fuß schließen sich in diesem Fall mehrere, unabhängig voneinander verlagerbare Verbindungsabschnitte und Verriegelungskörper an, die wie einzelne Zinken oder Finger über den gemeinsamen Fuß miteinander verbunden sind. Eine derart gestaltete Feder kann als vorkonfiguriertes Bauteil in die Haltenut eingesetzt werden und besitzt insbesondere beim Abwinkeln des zweiten Paneels gegenüber dem ersten Paneel eine deutlich höhere Flexibilität. Unter Abwinkeln ist zu verstehen, dass rechteckige Paneele zunächst im Bereich ihrer Längsseiten ineinander gesteckt werden und dann durch Verschwenken um die Längsseite in die Verlegeebene abgeklappt werden. Im Kopfbereich dieser Paneele sind die besagten Federn angeordnet, wobei der Bereich der Feder, der der Längskante, um die das Paneel verschwenkt wird, am nächsten liegt, zuerst in Eingriff mit der anderen Kopfseite gelangt. Um ein Verwinden der Feder zu vermeiden, können mehrere einzelne, im Abstand zueinander angeordnete Federn oder kammartig ausgebildete Federn vorgesehen sein.

Die Federn sind in bevorzugter Ausführungsform so angeordnet, dass der Fuß mit dem Verbindungsabschnitt einen ersten Winkel einschließt und der Verbindungsabschnitt mit dem Verriegelungskörper einen zweiten Winkel einschließt, wobei beide Winkel in der verriegelten Position größer sind als die Winkel in der entriegelten Position. Mit anderen Worten soll die Feder insgesamt gestreckt und nicht gestaucht werden. Bei dieser Konfiguration addieren sich die seitlichen Verlagerungen des Verbindungsabschnitts und des Verriegelungskörpers. Das hat den Vorteil, dass der Verriegelungskörper in der entriegelten Position vollständig oder nahezu vollständig hinter die Drückkante zurückschwenken kann und in der verriegelten Position relativ weit auslenken kann. Dies ermöglicht relativ kompakte und materialsparende Federn im Unterschied zu Bauformen, bei welchen der Gelenkbereich zwischen einem Verbindungsabschnitt und einem Verriegelungskörper ausgelenkt werden soll, da dies vergleichsleise lange Verriegelungskörper bzw. Verbindungsabschnitte erforderlich macht.

In einer weiteren Ausführungsform sind an dem freien Ende des Verriegelungskörpers senkrecht zur Verlegeebene wirksame Mittel zum form- und/oder kraftschlüssigen Verrasten des Verriegelungskörpers gegenüber dem zweiten Element angeordnet. Umgekehrt sollen auch benachbarte Drückkanten und zur Verriegelungsnut weisend, senkrecht zur Verlegeebene wirksame Mittel zum form- und/oder kraftschlüssigen Verrasten des Verriegelungskörpers gegenüber dem zweiten Element angeordnet sein. In diesem Zusammenhang bedeutet senkrecht zur Verlegebene wirksam, dass der Verriegelungskörper nicht senkrecht zur Verlegeebene verlagerbar ist, bedingt durch den Form- und/oder Kraftschluss zwischen dem Verriegelungskörper und dem zweiten Element. Dies kann im Falle eines Formschlusses durch Hinterschneidungen erreicht werden. Diese sind mithin an den zur Seite der Paneele weisenden Bereichen des Paneels angeordnet. Es kann sich hier um einen oder mehrere Vorsprünge oder Vertiefungen handeln, die in passende, insbesondere gegengleiche Vorsprünge oder Vertiefungen des Verriegelungskörpers fassen. Ein Vorteil dieses Mittel zum Form- und/oder Kraftschluss ist die Nähe zur Verriegelungsnut. Die obere Nutflanke der Verriegelungsnut wird von dem Verriegelungskörper untergriffen. In unmittelbarer Nähe, nämlich an der Stirnseite des Paneels sind die in Rede stehenden Mittel zum form- und/oder kraftschlüssigen Verrasten des Paneels angeordnet. Der Verriegelungskörper verbindet daher das zweite Paneel unmittelbar im Bereich der Verriegelungskante mit dem ersten Paneel, was zusätzlich dazu beiträgt, einen Höhenversatz auch bei vertikaler Belastung zwischen den beiden Paneelen zu minimieren.

Bei entsprechend elastischen Werkstoffen im Bereich des Paneels oder des Verriegelungskörpers sind sogar kraftschlüssige Verbindungen, ähnlich einem Schnappeffekt, realisierbar.

Die Mittel zum form- und/oder kraftschlüssigen Verrasten des Verriegelungskörpers sind vorzugsweise materialeinheitlich einstückige Bestandteile des Verriegelungskörpers. Es kann sich aber auch um applizierte Werkstoffe handeln. Fertigungstechnisch ist es im Rahmen der Erfindung möglich, die Federn in Extrusionsverfahren herzustellen. Durch Koextrusion können Materialpaarungen realisiert werden in Abstimmung auf die jeweiligen Funktionsabschnitte. Die Übergangsbereiche des Verbindungsabschnittes, das heißt, die Gelenkbereiche, können beispielsweise aus elastischeren Werkstoffen gefertigt sein, während der Fußabschnitt, der Verbindungsabschnitt und auch der Verriegelungskörper aus weniger elastischen Materialien bestehen. Die Federn können Hohlräume besitzen. Die Hohlräume können zu einer Gewichtsreduzierung und Materialersparnis beitragen und geben der Feder eine gezielt höhere Flexibilität.

Die Erfindung sieht vor, dass die Feder in der verriegelten Position eine Rückstellkraft besitzt, die so groß ist, dass sich der Verriegelungskörper beim Entriegeln selbsttätig von der Verriegelungskante entfernt. Die Rückstellkraft soll dauerhaft erhalten bleiben. Daher sollen vorzugsweise keine zum Kriechen neigenden Werkstoffe verwendet werden, insbesondere nicht im Gelenkbereich. Die Rückstellkraft wird durch die elastische Verformung der Feder im Übergang vom entriegelten Zustand zum verriegelten Zustand aufgebaut. Um diese Rückstellkraft als Zugspannung im Gelenkbereich zu erhalten, müssen die Gelenkbereiche eine hinreichende Dicke besitzen oder zumindest aus geeigneten Werkstoffen bestehen, um nicht unter der dauerhaften Zugbelastung zu ermüden. Es ist von Vorteil, wenn der Belag auch noch nach Jahren wieder aufgenommen werden kann, wobei das Entriegeln nicht durch Ermüdung im Bereich der Federn behindert wird.

Hinsichtlich der Gesamtkonfiguration ist es möglich, die Paneele rechteckig oder quadratisch auszubilden, wobei typischerweise eine Kopfseite mit einer der besagten verlagerbaren Federn ausgebildet ist und die gegenüberliegende Kopfseite mit einer dazu passenden Verriegelungsnut. Im Rahmen der Erfindung ist es aber auch möglich, bei derartigen Paneelen die über Eck benachbarte Seiten mit den besagten Federn auszustatten. Das heißt, dass die zwei anderen Seiten mit den dazu passenden Verriegelungsnuten versehen sind. Dies ermöglicht insbesondere bei quadratischen Paneelen eine größere Freiheit beim Verlegen.

Die Erfindung ermöglicht es ferner, dass sie nicht mit den besagten, verlagerbaren Federn versehenden Seiten eines Paneels mit einer Profilierung versehen sind, die eine feststehende Federzunge umfasst, die in die Verriegelungsnut für die besagte verlagerbare Feder passt. Bei einem quadratischen Paneel könnte beispielsweise eine Seite mit der besagten Feder und die über Eck benachbarte Seite mit einer feststehenden Federzunge versehen sein. Die beiden anderen Seiten sind mit sowohl für die Federzunge als auch für die verlagerbare Feder passenden Verriegelungsnuten versehen. Auch diese Konfiguration ermöglicht größere Freiheiten beim Verlegen der Paneele.

In bevorzugter Ausgestaltung der Erfindung liegt das zweite Paneel in der Verriegelungsposition auf einer Auflagerleiste auf, die sich zwischen der Oberseite des ersten Elementes und seiner Verriegelungsnut befindet. Die Nähe der Auflagerleiste zur Oberseite führt dazu, dass die Kräfte von dem zweiten Paneel in das erste Paneel eingeleitet werden. Es kommt aufgrund der Nähe zur Oberseite zu weniger elastischen Verformungen zwischen den Paneelen und damit zu einem möglichst geringen Höhenversatz unter der Belastung. Gleichzeitig wird das erste Paneel entweder durch den Druck der verlagerbaren gegen die obere Nutflanke der Verriegelungsnut gehalten oder falls eine feststehende Federzunge vorgesehen ist, durch deren Druck gegen die obere Nutflanke gehalten. Das erste Paneel ist gewissermaßen durch den Bereich zwischen der Auflagerleiste und der oberen Nutflanke von dem zweiten Paneel klemmgehaltert.

Der Erfindungsgedanke ist für alle Boden-, Wand- und Deckensysteme anwendbar, bei denen ein Oberbelag auf einem Träger, bei welchem es sich insbesondere um eine Holzwerkstoffplatte, wie zum Beispiel eine MDF, HDF oder Spanplatte handelt, angeordnet ist, wie beispielsweise Echtholzbeläge, Laminat, Träger mit lackierten Oberflächen als Oberbelag, Linoleum, Kork auf Trägerplatten etc.. Die Deckschicht kann insbesondere aus einem Dekorpapier mit Overlay bestehen, welches die Optik der Elemente bestimmt. Bei einem Fußbodenbelag kann es sich somit einen Fertigparkettboden, einen Echtholzboden oder um einen Laminatfußboden handeln. Ebenso eignen sich Elemente aus massivem Material, wie z. B. Holzdielen, Holzelemente, gegossene oder gespritzte Formplatten aus Kunststoff, insbesondere PVC aus Formteilen oder Gipsplatten. Die Federn für die Paneele können insbesondere bei Paneelen mit besonders geringer Dicke von zum Beispiel 4 mm bis 8 mm verwendet werden. Die Paneele können unter anderem Paneele für PVC-Böden sein, zum Beispiel Trägerplatten mit oberseitigen Belägen auf PVC-Basis, als auch Kunststoffplatten oder Platten auf Zementbasis. Die einzelnen Paneele können durch Fasern verstärkt sein.

Der erfindungsgemäße Belag ermöglicht Klick-Verbindungen, die sowohl durch Einschwenken (fold-down), als auch durch ein senkrechtes Ablegen von oben als auch durch ein horizontales Ineinanderschieben bzw. Einschlagen hergestellt werden können. Der erfindungsgemäße Belag eignet sich ebenso gut für rechteckige Paneele wie auch für quadratische Paneele oder auch Designverlegungen, bei denen Kreuzfugen ausgebildet werden. Es ergibt sich eine wesentlich größere gestalterische Vielfalt für diese Art der sogenannten Klickpaneele. Mithin ist die Erfindung nicht darauf beschränkt, dass die Paneele rechteckig sind und insbesondere nicht darauf, dass die Paneele zweier benachbarter Reihen versetzt zueinander angeordnet sind. Die Erfindung wird nachfolgend anhand von in Zeichnungen schematisch dargestellten Ausführungsbeispielen näher erläutert. Es zeigen:
- Figur 1 und 2: einen Querschnitt durch den Verbindungsbereich zweier benachbarter Paneele in unterschiedlichen Montagestellungen, wobei Figur 1 die noch unverriegelte Position zeigt und Figur 2 die Verriegelungsposition darstellt;
- Figuren 3 und 4: einen Querschnitt durch den Verbindungsbereich zweier benachbarter Paneele in einer weiteren Ausführungsform der Profilierung;
- Figur 5: einen Querschnitt durch den Verbindungsbereich zweier benachbarter Paneele in einer weiteren Ausführungsform in der Verriegelungsstellung;
- Figur 6: einen Querschnitt durch ein Paneel mit einer noch unprofilierten Feder;
- Figur 7: einen Querschnitt durch den Verbindungsbereich zweier benachbarter Paneele in einer weiteren Ausführungsform in der Verriegelungsstellung;
- Figur 8: einen Querschnitt durch eine Paneele mit einer noch unprofilierten Feder und;
- Figur 9: einen Querschnitt durch den Verbindungsbereich zweier benachbarter Paneele in einer weiteren Ausführungsform der Profilierung.

Figur 1 zeigt einen Querschnitt durch den Verbindungsbereich zweier Paneele 1, 2. Die Paneele 1, 2 sind so konfiguriert, dass sie zu einem Belag, insbesondere einem Fußbodenbelag zusammengesetzt werden können. Die Paneele 1, 2 besitzen eine dem Paneeluntergrund zugewandte Unterseite 3 sowie eine Oberseite 4, die der Sichtseite entspricht. Die Darstellung zeigt ein linkes erstes Paneel 1 und rechts ein zweites Paneel 2 vor der Verbindung der beiden Paneele 1, 2. Das zweite Paneel 2 weist an der zum ersten Paneel 1 weisenden Seite 5 eine Feder 6 in einer Haltenut 7 auf. Die Feder 6 ist dafür vorgesehen, in einer Verriegelungsnut 8 am ersten Paneel 1 einzugreifen. Die Verriegelungsnut 8 befindet sich unterhalb einer Auflagerleiste 9, die als Vorsprung an der Seite 10 des ersten Paneels 1 ausgebildet ist. Die Auflagerleiste 9 verläuft parallel zur Verlegeebene V, die durch die Oberseite 4 des ersten Paneels 1 definiert ist. An der Seite 5 des zweiten Paneels 2 ist ein entsprechender Rücksprung ausgebildet, so dass das zweite Paneel 2 nahe seiner Oberseite 4 senkrecht zur Verlegeebene V an dem ersten Paneel 1 abgestützt ist.

Das erste Paneel 1 weist zusätzlich eine Verriegelungsleiste 11 auf und das zweite Paneel 2 einen nach unten offene Kuppelkanal 12 und einen sich hieran in Richtung zur Feder 6 anschließenden, nach unten gerichteten Kuppelwulst 13. Die Verriegelungsleiste 11 des ersten Paneels 1 steht gegenüber der Seite 10 am weitesten vor. Das zweite Paneel 2 wird so gegenüber dem ersten Paneel 1 angeordnet, dass bei Absenken in Richtung des Pfeils P der Kuppelwulst 13 des zweiten Paneels 2 mit einem Kuppelkanal 14 der Verriegelungsleiste 11 und der Kuppelkanal 12 des zweiten Paneels 2 mit einem Kuppelwulst 37 der Verriegelungsleiste 11 in Eingriff gelangt. Dieser Bereich der Paneele 1, 2 dient im Wesentlichen zur Lageorientierung in horizontaler Darstellung, wobei horizontal im Kontext der Erfindung der Verlegeebene V entspricht.

Das Ablegen in Richtung des Pfeils P kann dadurch erfolgen, dass die Oberseite 4 des zweiten Paneels 2 parallel zur Verlegeebene V verlagert wird. Genauso gut kann das zweite Paneel 2 durch Verschwenken um eine nicht näher dargestellten Längskante abgewinkelt werden. Die Schnittebene der Figur 1 ist dabei so gewählt, dass die Feder 6 gerade mit dem ersten Paneel 1 in Kontakt kommt. In den parallel zur Bildebene liegenden Schnittebenen ist die Feder 6 beim Abwinkeln (fold-down) entweder schon verformt worden oder noch nicht in Kontakt mit dem ersten Paneel 1.

Es wird angemerkt, dass der Kuppelwulst 37 an der Verriegelungsleiste 11 sowie der nach unten vorstehende Kuppelwulst 13 an dem zweiten Paneel 2 jeweils eine schräg gestellte Oberseite bzw. Unterseite haben, so dass auch beim Zusammenschieben der Paneele 1, 2 in der Verlegeebene V, das heißt durch horizontales Zusammenschieben, der Kuppelwulst 13 des zweiten Paneels 2 an dem Kuppelwulst 37 des ersten Paneels 1 abgleitet, dabei das zweite Paneel 2 anhebt, bis die beiden Paneele 1, 2 etwa die in Figur 1 dargestellte Position erreichen. Die Paneele 1, 2 können daher nicht nur durch senkrechtes Ablegen oder Einwinkeln miteinander verbunden werden, sondern auch durch horizontales Ineinanderschieben in Richtung der Verlegeebene V.

Wesentlicher Bestandteil der Verbindung zwischen den beiden Paneelen 1, 2 ist die Feder 6 sowie das Zusammenspiel mit der Profilierung im Bereich der Seiten 5, 10 der Paneele 1, 2. Die Feder 6 ist dreiteilig aufgebaut. Sie besteht aus Kunststoff und besitzt einen Fuß 15. Der Fuß 15 ist trapezförmig konfiguriert passend zur Haltenut 7. Die Haltenut 7 ist gegenüber dem äußersten Rand des Paneels 2 zurückversetzt.

Außerhalb der Haltenut 7 befindet sich als zweite Komponente der Feder 6 ein Verbindungsabschnitt 16. An den Verbindungsabschnitt 16 schließt sich wiederum ein Verriegelungskörper 17 an. Die Dicke des Verbindungsabschnitts 16 nimmt von seinem dem Fuß 15 benachbarten Ende 18 in Richtung zu seinem, dem Verriegelungskörper 17 benachbarten Ende 19 hin zu. Das ist auch darauf zurückzuführen, dass an dem Verriegelungskörper 17 benachbarten Ende eine Unterseite 20 des Verbindungsabschnitts 16 einen konvexen Kontaktbereich 21 besitzt. Der konvexe Kontaktbereich 21 gelangt beim Absenken des zweiten Paneels 2 in Kontakt mit einem Stützvorsprung 22. Der Stützvorsprung 22 besitzt eine zur Verriegelungsnut 8 geneigte Stützfläche 23, die konkav gekrümmt ist. Dadurch kann der konvexe Kontaktbereich 21 an der Unterseite 20 des Verbindungsabschnitts 16 leicht an dem Stützvorsprung 22 abgleiten, so dass das untere Ende 19 des Verbindungsabschnitts 16 relativ zum Fuß 15 der Feder 6 nach oben verlagert wird.

Der Verbindungsabschnitt 16 weist in der entriegelten Position nahezu senkrecht zur Unterseite 3 und ist dabei nur leicht in Richtung zur Verriegelungsnut 8 geneigt. Diese Neigung erreicht allerdings aus, damit der Verbindungsabschnitt 16 geführt nur in eine Richtung verlagert werden kann. Der zwischen dem Fuß 15 und dem Verbindungsabschnitt 16 eingeschlossene Winkel W1 (Figur 2) wird beim Absenken vergrößert, wie bei einem Vergleich der Figuren 1 und 2 zu erkennen ist. Figur 2 zeigt die Anordnung der Figur 1 in verriegelter Position.

Figur 1 zeigt ferner, dass der Verriegelungskörper 17 zusammen mit dem Verriegelungsabschnitt 16 eine U-Form beschreibt. Der Verriegelungskörper 17 zeigt in der entriegelten Position etwa im 45° Winkel nach schräg oben. Er liegt etwa parallel zur Nutmündung der Verriegelungsnut 8. Er ist so lang wie die Nutmündung breit ist. Er ist im Bereich seines freien Endes 24 im Wesentlichen dreieckig mit gerundeter Spitze konfiguriert, wobei eine obere Flanke 25 des dreieckigen Endes 24 dafür vorgesehen ist, mit einer Drückkante 26 am zweiten Paneel 2 in Kontakt zu gelangen. Die Drückkante 26 gleitet beim Absenken des zweiten Paneels 2 an der oberen Flanke 25 entlang bis die Drückkante 26 in eine Vertiefung 27 greift. Dabei wird das freie Ende 24 entlang einer Einführschräge 28 am ersten Element 1 bis hinter eine Verriegelungskante 29 der Verriegelungsnut 8 gedrückt. An die Verriegelungskante 29 schließt sich die obere Nutflanke 30 der Verriegelungsnut 8 an. Die obere Nutflanke 30 ist im Vergleich zur mehrfach längeren unteren Nutflanke 31 der Verriegelungsnut 8 sehr kurz. Die untere Nutflanke 31 erstreckt sich bis über die Stützfläche 23 und endet im Übergangsbereich zu einer Oberseite 32 des Stützvorsprungs 22. Die Oberseite 32 steht im Winkel zur Verlegeebene V und dient als Auflaufschräge für die Feder 6, wenn die Paneele 1, 2 durch Verschieben innerhalb der Verlegeebene V miteinander verbunden werden soll. Der Übergangsbereich zur Oberflächenseite 32 ist gegensätzlich zur Oberflächenseite 32 geneigt. Diese Neigung bewirkt, dass der konvexe Kontaktbereich 21 in Richtung zur Stützfläche 23 abgleitet.

Figur 2 zeigt die beiden Paneele 1, 2 in der verriegelten Position. Es ist zu erkennen, dass die Drückkante 26 nunmehr in die Vertiefung 27 auf der Oberseite 32 des Verriegelungskörpers 17 fasst. Das freie Ende 24 des Verriegelungskörpers 17 greift nun in die Verriegelungsnut 8, so dass der Verriegelungskörper 17 einerseits an der oberen Nutflanke 25 hinter der Verriegelungskante 29 anliegt. Eine der Oberseite des dreieckigen Endes 24 gegenüberliegende untere Flanke 34 liegt zumindest teilweise am Nutgrund 35 der Verriegelungsnut 8 an. Der Nutgrund 35 verläuft senkrecht zur Verlegeebene V.

Figur 2 zeigt ferner, dass der von dem Fuß 15 und dem Verbindungsabschnitt 16 eingeschlossene Winkel W1 gegenüber der Ausgangslage in Figur 1 vergrößert ist. Gleiches gilt für den Winkel W2, der zwischen dem Verbindungsabschnitt 16 und dem Verriegelungskörper 17 eingeschlossen ist.

Figur 2 zeigt ferner, dass der Verriegelungskörper 17 nicht mehr aus der Verriegelungsnut 8 verlagert werden kann, weil die Drückkante 26 in einem größeren Abstand A1 zur Oberseite der miteinander verriegelten Paneele 1, 2 angeordnet ist, als die Verriegelungskante 29, welche sich an einem Abstand A2 befindet. Dadurch liegt die Drückkante 26 vor der Verriegelungsnut 8 und nicht mehr seitlich bzw. oberhalb der Verriegelungsnut 8. In der Verriegelungsposition wirkt die Drückkante 26 daher nicht nur von oben in Richtung des Pfeils P auf den Verriegelungskörper 17, sondern blockiert eine horizontale Verlagerung. Die Drückkante 26 verhindert, dass sich der Winkel W2 zwischen dem Verbindungsabschnitt 16 und dem Verriegelungskörper 17 wieder verkleinert. Mit anderen Worten hält die Drückkante 26 die Feder 6 in der aufgespreizten Position, wie sie in Figur 2 dargestellt ist und gewährleistet als Sperrkörper die dauerhafte Verriegelung der beiden Paneele 1, 2.

Die Figuren 3 und 4 zeigen wiederum die beiden Paneele 1, 2. Das in der Bildebene linke Paneel entspricht in seiner randseitigen Profilierung exakt dem Paneel der Figuren 1 und 2. Das in der Bildebene rechte Paneel ist im Unterschied zu dem Ausführungsbeispiel der Figuren 1 und 2 nicht mit einer verlagerbaren Feder 6 versehen, sondern mit einer feststehenden bzw. starren Federzunge 36. Eine solche starre Federzunge 36 kann beispielsweise bei einem rechteckigen Paneel an einer über Eck angrenzenden benachbarten Seite zu den in der Figur 1 und 2 dargestellten Seiten vorgesehen sein. Das ist insbesondere bei quadratischen Paneelen von Vorteil, da sich dann eine größere Gestaltungsfreiheit beim Verlegen ergibt. Das in der Bildebene rechte Paneel 2 kann in Richtung des Pfeils P2, das heißt, innerhalb der Verlegeebene V verschoben werden, so dass die feststehende Federzunge 36 hinter die Verriegelungskante 29 fasst und in die Verriegelungsnut 8 greift. Durch die zusätzliche horizontale Verriegelung im Bereich der Verriegelungsleiste 11, das heißt, den gegenseitigen Eingriff der Kuppelwülste 13, 37 in die dazugehörigen Kuppelkanäle 12, 14, ergibt sich eine formschlüssige Verbindung in Horizontalrichtung, das heißt innerhalb der Verlegeebene V. Bezüglich der weiteren Funktion im Bereich der Auflagerleiste 9 und des Zusammenspiels im Bereich der Verriegelungsleiste wird auf die Ausführungen zu Figur 1 Bezug genommen, da die besagten Komponenten dort bereits erläutert worden sind. Der einzige Unterschied zwischen den Ausführungsformen der Figuren 3 und 1 ist die feststehende Federzunge 36 im Vergleich zu der verlagerbaren Feder 6.

Die Figuren 5 und 6 zeigen ein erstes Paneel 51 und ein zweites Paneel 52 in einer Schnittdarstellung durch ihren Verbindungsbereich. Die beiden Paneele 51, 52 sind formschlüssig miteinander verbunden. Hierzu besitzt das in der Bildebene linke Paneel 51 eine Verriegelungsleiste 53, welche das in der Bildebene rechte Paneel 52 untergreift. An der Verriegelungsleiste 53 ist endseitig ein nach oben weisender Kuppelwulst 54 ausgebildet, der in eine zur Unterseite 55 des zweiten Paneels 52 offenen Kuppelkanal 56 greift. Durch den gegenseitigen Eingriff des Kuppelwulstes 54 und des Kuppelkanals 56 wird eine Verriegelung der beiden Paneele 51, 52 in Horizontalrichtung, das heißt, in Richtung der Verlegeebene V erreicht. Die Verlegeebene V verläuft parallel zur Oberseite 57 bzw. Unterseite 55 der beiden Paneele 51, 52.

Die vertikale Ausrichtung der beiden Paneele 51, 52 wird über eine Auflagerleiste 58 an dem ersten Paneel 51 erreicht. Die Auflagerleiste 58 befindet sich oberhalb einer randseitig offenen Verriegelungsnut 59 im ersten Paneel 51. Das zweite Paneel 52 liegt auf der Auflagerleiste 58 auf, so dass von oben in Richtung des Pfeils P wirkende Kräfte vom zweiten Paneel 52 in das erste Paneel 51 eingeleitet werden können. Die Verriegelungsnut 59 dient zur Aufnahme einer beweglichen Feder 60. Die Feder 60 ist in einer Haltenut 61 gehalten. Die Haltenut 61 ist ebenfalls zur Randseite des zweiten Paneels 52 hin offen und weist zur Verriegelungsnut 59. Die Nutflanken der Haltenut 61 verlaufen parallel zueinander und stehen im Winkel zur Verlegeebene V. Die Nutflanken der Haltenut 61 steigen zum Nuttiefsten hin an. Eine Nutmündung der Verriegelungsnut 59 liegt mithin in einem größeren Abstand von der Oberseite 57 des zweiten Paneels 52 als das Nuttiefste. Die Feder 60 ist mit einem Fuß 62 in der Haltenut 61 gehalten. An den Fuß 62 schließt sich außerhalb der Haltenut 61 ein Verbindungsabschnitt 63 an, auf den wiederum ein Verriegelungskörper 64 folgt. Der Verbindungsabschnitt 63 ist gegenüber dem Fuß 62 abgewinkelt und weist schräg nach unten in Richtung zur Unterseite 55 des zweiten Paneels 52.

Figur 6 zeigt die Ausgangsposition der Feder 60 vor dem Verriegeln. Der in Figur 6 schaffiert dargestellte Teil soll verdeutlichen, dass die Feder 60 aus einem größeren Federrohling 65 hergestellt ist. Der Federrohling 65, der bereits den Fuß 62 aufweist, damit die Feder 60 in die Haltenut 61 eingesetzt werden kann, wird an dem zweiten Paneel 52 angebracht. In dieser Position wird der Federrohling 65 in der Einbaulage zu seiner Endkonfiguration werkstoffabhebend bearbeitet. Der schraffierte Bereich des Federrohlings 65 wird entfernt, so dass die Feder 60 ihre Endkontur erhält, wie sie in Figur 6 dargestellt ist. Gleichzeitig kann der Randbereich des Paneels 52 ebenfalls spanabhebend bearbeitet werden.

Aus den Figuren 5 und 6 wird deutlich, dass der Verriegelungskörper 64 zum Verriegeln der Paneele 51, 52 in der Bildebene nach oben verschwenkt werden muss. Hierbei stützt sich die Feder 60 während des Verriegelns an einem Stützvorsprung 66 an, während das freie Ende 67 des Verriegelungskörpers 64 hinter eine Verriegelungskante 68 an der Auflagerleiste 58 gedrückt wird. Das Besondere hierbei ist, dass benachbart der Drückkante 69 zusätzliche Mittel 70 zum formschlüssigen Verrasten des Verriegelungskörpers 64 gegenüber dem zweiten Paneel 52 vorgesehen sind. Diese Mittel 70 zum Verrasten bestehen aus zackenförmigen Vorsprüngen, die zur Verriegelungsnut 59 weisen. Die Mittel 70 zum Verrasten liegen genauso wie die Drückkante 69 in einem Abstand senkrecht zur Verlegeebene V und mithin in einem größeren Abstand von der Oberseite 57 der Paneele 51, 52 als die Drückkante 69. Dadurch wird der Verriegelungskörper 64 an einem Herausrutschen aus der Verriegelungsnut 59 gehindert. In gleicher Form, wie die Mittel 70 zum formschlüssigen Verrasten an dem zweiten Paneel 52 angeordnet sind, besitzt auch das freie Ende 67 des Verriegelungskörpers 64 entsprechende Mittel 71 zum formschlüssigen Verrasten. Die entsprechenden Mittel zum Verrasten sind gegengleich konfiguriert und führen zu einer Hinterschneidung, welche das Paneel 52 an einer Verlagerung vertikal zur Verlegeebene V hindert. Mithin sind die jeweiligen Mittel zum Verrasten senkrecht zur Verlegeebene V wirksam.

Figur 7 zeigt eine Ausführungsform ähnlich zu derjenigen der Figur 5. Daher wurden die dort eingeführten Bezugszeichen identisch übernommen. Lediglich die Feder 60a und der Stützvorsprung 66a sind etwas anders konfiguriert. Im Unterschied zur Feder 60 in Figur 5 besitzt eine dem Fuß 62 abgewandte Flanke 72 der Feder 60a keinen geraden, sondern einen gerundeten Querschnitt, so dass eine Einbuchtung entsteht. Die Flanke 72 kann auch als konkav gerundet bezeichnet werden.

Der Stützvorsprung 66a kommt mit der gegenüberliegenden Seite des Verbindungsabschnitts in Kontakt und drückt diesen von der Haltenut 61 weg, wie anhand der Spaltbildung zwischen dem Stützvorsprung 66a und dem Paneel 52 im Bereich der rückwärtigen Flanke des Verbindungsabschnitts 63 zu erkennen ist. Darüber hinaus wird auf die Erläuterung zur Figur 5 Bezug genommen, in welcher weitere Details der Verbindung erläutert worden sind.

Figur 8 zeigt wiederum die Ausgangsposition der Feder 60a vor dem Verriegeln, wobei auf die Erläuterungen zu Figur 6 Bezug genommen wird. Der Unterschied gegenüber der Feder 60 in Figur 6 ist die konkave Ausgestaltung der Flanke 72 am Verbindungsabschnitt 63 der Feder 60a.

Figur 9 zeigt wiederum die Paneele 51, 52. Das in der Bildebene linke Paneel 51 entspricht in seiner randseitigen Profilierung exakt dem Paneel der Figur 7. Das in der Bildebene rechte Paneel 52 ist im Unterschied zu der Darstellung der Figur 7 nicht mit einer verlagerbaren Feder versehen, sondern mit einer starren Federzunge 73. Die Darstellung in Figur 9 ist in Bezug auf Figur 8 das Pendant zu der Darstellung der Figur 4 in Bezug auf die Figuren 1 und 2. Dementsprechend kann eine solche starre Federzunge 73 beispielsweise bei einem rechteckigen Paneel an einer über Eck angrenzenden benachbarten Seite zu der in Figur 7 dargestellten Seite vorgesehen sein. In gleicher Weise wie bei dem Ausführungsbeispiel in der Figur 4 fasst die Federzunge 73 in die Verriegelungsnut 59. Durch die zusätzliche horizontale Verriegelung im Bereich der Verriegelungsleiste 53, das heißt, den gegenseitigen Eingriff des Kuppelwulstes 54 in den Kuppelkanal 56 ergibt sich eine formschlüssige Verbindung in Horizontalrichtung, das heißt, innerhalb der Verlegeebene V. Bezüglich der weiteren Funktionen im Bereich der Auflagerleiste 58 und des Zusammenspiels im Bereich der Verriegelungsleiste 53 wird auf die Ausführungen zu Figur 5 Bezug genommen.

### Bezugszeichen:

- 1 -: Paneel
- 2 -: Paneel
- 3 -: Unterseite
- 4 -: Oberseite
- 5 -: Seite von 2
- 6 -: Feder
- 7 -: Haltenut
- 8 -: Verriegelungsnut
- 9 -: Auflagerleiste
- 10 -: Seite von 1
- 11 -: Verriegelungsleiste
- 12 -: Kuppelkanal
- 13 -: Kuppelwulst
- 14 -: Kuppelkanal
- 15 -: Fuß
- 16 -: Verbindungsabschnitt
- 17 -: Verriegelungskörper
- 18 -: Ende von 16
- 19 -: Ende von 16
- 20 -: Unterseite von 16
- 21 -: konvexer Kontaktbereich
- 22 -: Stützvorsprung
- 23 -: Stützfläche
- 24 -: Ende von 17
- 25 -: obere Flanke von 24
- 26 -: Drückkante
- 27 -: Vertiefung in 33
- 28 -: Einführschräge
- 29 -: Verriegelungskante
- 30 -: obere Nutflanke von 8
- 31 -: untere Nutflanke von 8
- 32 -: Oberseite von 22
- 33 -: Oberseite von 17
- 34 -: untere Flanke von 24
- 35 -: Nutgrund von 8
- 36 -: feststehende Federzunge
- 37 -: Kuppelwulst
- 51 -: Paneel
- 52 -: Paneel
- 53 -: Verriegelungsleiste
- 54 -: Kuppelwulst
- 55 -: Unterseite
- 56 -: Kuppelkanal
- 57 -: Oberseite
- 58 -: Auflagerleiste
- 59 -: Verriegelungsnut
- 60 -: Feder
- 60a -: Feder
- 61 -: Haltenut
- 62 -: Fuß
- 63 -: Verbindungsabschnitt
- 64 -: Verriegelungskörper
- 65 -: Federrohling
- 66 -: Stützvorsprung
- 66a -: Stützvorsprung
- 67 -: freies Ende von 64
- 68 -: Verriegelungskante
- 69 -: Drückkante
- 70 -: Mittel zum Verrasten von 52
- 71 -: Mittel zum Verrasten von 64
- 72 -: Flanke
- 73 -: Federzunge
- A1 -: Abstand
- A2 -: Abstand
- P -: Pfeil
- P2 -: Pfeil
- V -: Verlegeebene
- W1 -: Winkel
- W2 -: Winkel

## Patentansprüche

1. Belag aus mechanisch miteinander verbindbaren Paneelen mit folgenden Merkmalen:
a) Die Paneele (1, 2; 51, 52) weisen an ihren miteinander zu verbindenden Seiten (5, 10) eine korrespondierende Profilierung auf, über welche benachbarte erste und zweite Paneel (1, 2; 51, 52) beim Zusammenfügen miteinander verriegelbar sind;
b) Die Verriegelung wird durch mindestens eine Feder (6, 60, 60a) bewirkt, welche an dem zweiten Paneel (2, 52) in einer Haltenut (7, 61) gehalten ist und welche bei der Fügebewegung teilweise hinter eine Verriegelungskante (29, 68) einer Verriegelungsnut (8, 59) des benachbarten ersten Paneels (1, 51) verschwenkbar ist;
c) Die Feder umfasst einen in der Haltenut (7, 61) gehaltenen Fuß (15, 62) und außerhalb der Haltenut (7, 61) einen sich an den Fuß (15, 62) anschließenden Verbindungsabschnitt (16, 63) und einen sich an den Verbindungsabschnitt (16, 63) anschließenden Verriegelungskörper (17, 64), für den Eingriff mit dem benachbarten Paneel (1, 51), wobei für den Verriegelungseingriff das freie Ende des Verriegelungskörpers (17, 64) sorgt und wobei die Haltenut (7, 61) die Funktion hat, den Fuß (15, 62) zu halten und die von der Verriegelung ausgehende Kraft der Feder (6, 60, 60a) auf das Paneel (2, 52) zu übertragen;
d) Die Verriegelungsnut (8, 59) besitzt eine kürzere obere Nutflanke (30) mit der mündungsseitigen Verriegelungskante (29, 68) und eine längere untere Nutflanke (31) mit einem endseitigen Stützvorsprung (22, 66, 66a), der eine zur Verriegelungsnut (8) geneigte Stützfläche (23) besitzt, an welcher die Feder (6, 60, 60a) während des Verriegelns abgestützt ist, so dass der Verriegelungskörper (17, 64) beim Zusammenfügen der Paneele (1, 2; 51, 52) in Richtung der Verriegelungsnut (8) verlagerbar ist;
**dadurch gekennzeichnet**,
e) dass der Verbindungsabschnitt (16,63) in seinen beiden Übergangsbereichen zum Fuß (15, 62) und zum Verriegelungskörper (17, 64) gelenkig ausgebildet ist, zumindest aber elastisch verformbar, um eine Relativverlagerung des Verriegelungskörpers (17, 64) gegenüber dem Fuß (15, 62) zu ermöglichen,
f) und dass das zweite Paneel (2, 52) eine vorstehende Drückkante (26, 69) besitzt, welche dafür ausgebildet ist, beim Zusammenfügen der Paneele (1, 2; 51, 52) den Verriegelungskörper (17, 64) einerseits gegen die Stützfläche (23) zu drücken und andererseits hinter die Verriegelungskante (29, 68) der Verriegelungsnut (8, 59) zu drängen, wobei die Drückkante (26, 69) in der verriegelten Position von einer Oberseite (4, 57) des ersten Paneels (1,51) betrachtet einen größeren Abstand (A1) als die Verriegelungskante (29) hat, wobei die Position der Drückkante (26, 69) zuverlässig verhindert, dass das freie Ende des Verriegelungskörpers (17, 64) aus der Verriegelungsnut (8) herausrutschen kann.

2. Belag nach Anspruch 1, **dadurch gekennzeichnet, dass** die Drückkante (26, 69) in der verriegelten Position in eine Vertiefung (27) auf einer Oberseite (33) des Verriegelungskörpers (17, 64) fasst.

3. Belag nach Anspruch 1 oder 2, **dadurch gekennzeichnet, dass** in der verriegelten Position der Verriegelungskörper (17, 64) von der unteren Nutflanke (31) der Verriegelungsnut (8) abgehoben ist und eine Kraft von unten in Richtung zur Oberseite (4, 57) des ersten Paneels (1, 51) auf die obere Nutflanke (30) ausübt.

4. Belag nach einem der Ansprüche 1 bis 3, **dadurch gekennzeichnet, dass** ein freies Ende (24) des Verriegelungskörpers (17) im Wesentlichen dreieckig ist, wobei eine obere Flanke (25) des dreieckigen Endes (24) in der Einbaulage an der oberen Nutflanke (30) der Verriegelungsnut (8) anliegt.

5. Belag nach Anspruch 4, **dadurch gekennzeichnet, dass** eine untere Flanke (34) des dreieckigen Endes (24) des Verriegelungskörpers (17) zumindest teilweise an einem Nutgrund (35) der Verriegelungsnut (8) anliegt.

6. Belag nach einem der Ansprüche 1 bis 5, **dadurch gekennzeichnet, dass** der Stützvorsprung (22) auf seiner Oberseite (32) eine Auflaufschräge für die Feder (6) besitzt, so dass die Paneele (1, 2) durch Schieben innerhalb der Verlegeebene (V) miteinander verbindbar sind.

7. Belag nach einem der Ansprüche 1 bis 6, **dadurch gekennzeichnet, dass** eine dem Stützvorsprung (22) zugewandte Unterseite (20) des Verbindungsabschnitts (16) einen konvexen Kontaktbereich (21) besitzt.

8. Belag nach einem der Ansprüche 1 bis 7, **dadurch gekennzeichnet, dass** der Verbindungsabschnitt (16) eine Dicke besitzt, die von seinem dem Fuß (15) benachbarten Ende (18) in Richtung zu seinem dem Verriegelungskörper (17) benachbarten Ende (19) hin zunimmt.

9. Belag nach einem der Ansprüche 1 bis 8, **dadurch gekennzeichnet, dass** die Feder (6, 60, 60a) kammartig aufgebaut ist, wobei der Fuß (15, 62) einen durchgehenden Rücken bildet mit mehreren daran angeschlossenen und unabhängig voneinander verlagerbaren Verbindungsabschnitten (16, 63) und Verriegelungskörpern (17, 64).

10. Belag nach einem der Ansprüche 1 bis 9, **dadurch gekennzeichnet, dass** der Fuß (15) mit dem Verbindungsabschnitt (16) einen ersten Winkel (W1) einschließt und der Verbindungsabschnitt (16) mit dem Verriegelungskörper (17) einen zweiten Winkel (W2) einschließt, wobei beide Winkel (W1, W2) in der verriegelten Position größer sind als die Winkel (W1, W2) in der entriegelten Position.

11. Belag nach einem der Ansprüche 1 bis 10, **dadurch gekennzeichnet, dass** an dem freien Ende (67) des Verriegelungskörpers (64) senkrecht zur Verlegebene (V) wirksame Mittel zum form- und/oder kraftschlüssigen Verrasten des Verriegelungskörpers (64) gegenüber dem zweiten Paneel (52) angeordnet sind.

12. Belag nach einem der Ansprüche 1 bis 11, **dadurch gekennzeichnet, dass** benachbart der Drückkante (69) und zur Verriegelungsnut (59) weisend senkrecht zur Verlegebene (V) wirksame Mittel (70) zum form- und/oder kraftschlüssigen Verrasten des Verriegelungskörpers (64) gegenüber dem zweiten Paneel (52) angeordnet sind.

13. Belag nach einem der Ansprüche 1 bis 12, **dadurch gekennzeichnet, dass** wenigstens eines der Paneele (1, 2, 51, 52) rechteckig oder quadratisch ist und an zwei über Eck benachbarten Seiten mit den besagten Federn (6, 60, 60a) versehen ist.

14. Belag nach einem der Ansprüche 1 bis 13, **dadurch gekennzeichnet, dass** die nicht mit besagten Federn (6, 60, 60a) versehenen Seiten eines Paneels (1, 2, 51, 52) mit einer Profilierung versehen sind, die eine feststehende Federzunge (36, 73) umfasst, die in die Verriegelungsnut (8) für die besagte verlagerbare Feder (6, 60) eingreift.

15. Belag nach einem der Ansprüche 1 bis 14, **dadurch gekennzeichnet, dass** das zweite Paneel (2, 52) in der Verriegelungsposition auf einer Auflagerleiste (9, 58) zwischen der Oberseite (4, 57) des ersten Paneels (1, 51) und seiner Verriegelungsnut (8, 59) aufliegt, wobei das erste Paneel (1, 51) entweder durch den Druck der verlagerbaren Feder (6) gegen die obere Nutflanke (30) der Verriegelungsnut (8) gehalten ist oder bei einer feststehenden Federzunge (36) gemäß Anspruch 15 von der Federzunge (36, 73) gehalten, die gegen die obere Nutflanke (30) drückt.

## Claims

1. Covering composed of panels which can be mechanically connected to one another with following characteristics:
a) the panels (1, 2; 51, 52) have at their sides (5, 10) which can be connected to one another a corresponding profile, by means of which adjoining first and second panel (1, 2; 51, 52) can be locked together when they are put together;
b) the locking is achieved through at least one tongue (6, 60, 60a) which is held at the second panel (2, 52) in a holding groove (7, 61) and which during the joining movement can be partially pivoted behind a locking edge (29, 68) of a locking groove (8, 59) of the adjacent first panel (1, 51);
c) the tongue comprises a foot (15, 62) held in the holding groove (7, 61) and externally to the holding groove (7, 61) a connecting section (16, 63) attached to the foot (15, 62) and a locking body (17, 64) attached to the connecting section (16, 63), for the engagement with the adjoining panel (1, 51), wherein the free end of the locking body (17, 64) provides the locking engagement and wherein the holding groove (7, 61) has the function of holding the foot (15, 62) and of transferring the force of the tongue (6, 60, 60a) starting from the locking onto the panel (2, 52);
d) the locking groove (8, 59) has a shorter upper groove flank (30) with the opening-sided latching edge (29, 68) and a longer lower groove flank (31) with an end-sided support protrusion (22, 66, 66a) which has a support surface (23) angled to the locking groove (8), at which support surface the tongue (6, 60, 60a) is supported during the locking, so that the locking body (17, 64) when the panels (1, 2; 51, 52) are being put together is movable in the direction of the locking groove (8);
**characterised in**
e) that the connecting section (16, 63) in its two transition areas to the foot (15, 62) and to the locking body (17, 64) is formed jointedly, at least however elastically deformable, in order to facilitate a relative movement of the locking body (17, 64) with respect to the foot (15, 62),
f) and that the second panel (2, 52) has a protruding press edge (26, 69), which is designed, when the panels (1, 2; 51, 52) are being put together, to press the locking body (17, 64) on one hand against the support surface (23) and on the other hand to push the locking groove (8, 59) behind the latching edge (29, 68), wherein the press edge (26, 69) in the latched position viewed from an upper side (4, 57) of the first panel (1, 51) has a greater spacing (A1) than the latching edge (29), wherein the position of the press edge (26, 69) reliably prevents the free end of the locking body (17, 64) from slipping out of the locking groove (8).

2. Covering according to claim 1, **characterised in that** the press edge (26, 69) in the locked position takes hold in a recess (27) on an upper side (33) of the locking body (17, 64).

3. Covering according to claim 1 or 2, **characterised in that** in the locked position the locking body (17, 64) is raised from the lower groove flank (31) of the locking groove (8) and exerts a force from below in direction to the upper side (4, 57) of the first panel (1, 51) onto the upper groove flank (30).

4. Covering according to one of claims 1 to 3, **characterised in that** a free end (24) of the locking body (17) is substantially triangular, wherein an upper flank (25) of the triangular end (24) in the installation position abuts on the upper groove flank (30) of the locking groove (8).

5. Covering according to claim 4, **characterised in that** a lower flank (34) of the triangular end (24) of the locking body (17) at least partially abuts on a groove floor (35) of the locking groove (8).

6. Covering according to one of claims 1 to 5, **characterised in that** the support protrusion (22) has on its the upper side (32) a run-on bevel for the tongue (6), so that the panels (1, 2) can be connected with one another by sliding within the relocation plane (V).

7. Covering according to one of claims 1 to 6, **characterised in that** a lower side (20), facing the support protrusion (22), of the connecting section (16) has a convex contact area (21).

8. Covering according to one of claims 1 to 7, **characterised in that** the connecting section (16) has a thickness which increases from its end (18) abutting on the foot (15) in the direction of its end (19) abutting on the locking body (17).

9. Covering according to one of claims 1 to 8, **characterised in that** tongue (6, 60, 60a) is formed like a comb, wherein the foot (15, 62) forms a continuous back with a plurality of connecting sections (16, 63) and latching bodies (17, 64) joined thereto and independent from one another.

10. Covering according to one of claims 1 to 9, **characterised in** foot (15) forms a first angle (W1) with the connecting section (16) and the connecting section (16) forms a second angle (W2) with the locking body (17), wherein both angles (W1, W2) in the latched position are greater than the angles (W1, W2) in the unlatched position.

11. Covering according to one of claims 1 to 10, **characterised in that** at the free end (67) of the locking body (64) perpendicularly to the relocation plane (V) are disposed effective means for the form-fitting and/or friction-fitting latching of the locking body (64) with respect to the second panel (52).

12. Covering according to one of claims 1 to 11, **characterised in that** abutting on the press edge (69) and pointing towards the locking groove (59) perpendicularly to the relocation plane (V) are disposed effective means (70) for the form-fitting and/or friction-fitting latching of the locking body (64) with respect to the second panel (52).

13. Covering according to one of claims 1 to 12, **characterised in that** at least one of the panels (1, 2, 51, 52) is rectangular or square and at two sides adjoining via a corner is populated with the said tongues (6, 60, 60a).

14. Covering according to one of claims 1 to 13, **characterised in that** the sides of a panel (1, 2, 51, 52) not populated with said tongues (6, 60, 60a) are populated with a profile, which comprises a fixed spring tongue (36, 73), which engages in the locking groove (8) for the said relocatable tongues (6, 60).

15. Covering according to one of claims 1 to 14 **characterised in that** the second panel (2, 52) in the locking position bears on a bearing bar (9, 58) between the upper side (4, 57) of the first panel (1, 51) and its locking groove (8, 59), wherein the first panel (1, 51) is either held by the pressure of the relocatable tongues (6) against the upper groove flank (30) of the locking groove (8), or is held in the case of a fixed spring tongue (36) according to claim 15 by the spring tongue (36, 73), which presses against the upper groove flank (30).

## Revendications

1. Garniture composée de panneaux pouvant être reliés les uns aux autres de manière mécanique avec des caractéristiques suivantes :
a) les panneaux (1, 2 ; 51, 52) présentent, au niveau de leurs côtés (5, 10) à relier les uns aux autres, un profilage correspondant, par l'intermédiaire duquel des premiers et deuxièmes panneaux (1, 2 ; 51, 52) adjacents peuvent être verrouillés les uns aux autres lors du regroupement ;
b) le verrouillage est provoqué par au moins un ressort (6, 60, 60a), qui est maintenu au niveau du deuxième panneau (2, 52) dans une rainure de maintien (7, 61) et lequel peut pivoter, lors du déplacement de jonction, en partie derrière une arête de verrouillage (29, 68) d'une rainure de verrouillage (8, 59) du premier panneau (1, 51) adjacent ;
c) le ressort comprend un pied (15, 62) maintenu dans la rainure de maintien (7, 61) et, à l'extérieur de la rainure de maintien (7, 61), une section de liaison (16, 63) se raccordant au pied (15, 62) et un corps de verrouillage (17, 64) se raccordant à la section de liaison (16, 63), pour la prise avec le panneau (1, 51) adjacent, dans lequel l'extrémité libre du corps de verrouillage (17, 64) veille à la prise par verrouillage et dans lequel la rainure de maintien (7, 61) a pour fonction de maintenir le pied (15, 62) et de transmettre la force, partant du verrouillage, du ressort (6, 60, 60a) sur le panneau (2, 52) ;
d) la rainure de verrouillage (8, 59) possède un flanc de rainure supérieur (30) plus court avec l'arête de verrouillage (29, 68) côté embouchure et un flanc de rainure inférieur (31) plus long avec une partie faisant saillie d'appui (22, 66, 66a) côté extrémité, qui possède une face d'appui (23) inclinée par rapport à la rainure de verrouillage (8), au niveau de laquelle le ressort (6, 60, 60a) prend appui pendant le verrouillage de sorte que le corps de verrouillage (17, 64) peut être déplacé en direction de la rainure de verrouillage (8) lors du regroupement des panneaux (1, 2 ; 51, 52) ;
caractérisée en ce
e) que la section de liaison (16, 63) est réalisée dans ses deux zones de transition vers le pied (15, 62) et vers le corps de verrouillage (17, 64) de manière articulée, peut au moins être déformée toutefois de manière élastique pour permettre un déplacement relatif du corps de verrouillage (17, 64) par rapport au pied (15, 62),
f) et que le deuxième panneau (2, 52) possède une arête de pression (26, 69) faisant saillie, qui est réalisée pour presser, lors du regroupement des panneaux (1, 2 ; 51, 52), le corps de verrouillage (17, 64) d'une part contre la face d'appui (23) et la repousser d'autre part derrière l'arête de verrouillage (29, 68) de la rainure de verrouillage (8, 59), dans laquelle l'arête de pression (26, 69) a, vue dans la position verrouillée depuis un côté supérieur (4, 57) du premier panneau (1, 51), une distance (A1) plus grande que l'arête de verrouillage (29), dans laquelle la position de l'arête de pression (26, 69) empêche de manière fiable que l'extrémité libre du corps de verrouillage (17, 64) puisse glisser hors de la rainure de verrouillage (8).

2. Garniture selon la revendication 1, **caractérisée en ce que** l'arête de pression (26, 69) tombe, dans la position verrouillée, dans un renfoncement (27) sur un côté supérieur (33) du corps de verrouillage (17, 64).

3. Garniture selon la revendication 1 ou 2, **caractérisée en ce que** dans la position verrouillée, le corps de verrouillage (17, 64) est soulevé du flanc de rainure inférieur (31) de la rainure de verrouillage (8) et exerce sur le flanc de rainure supérieur (30) une force depuis le bas en direction du côté supérieur (4, 57) du premier panneau (1, 51).

4. Garniture selon l'une quelconque des revendications 1 à 3, **caractérisée en ce qu'**une extrémité libre (24) du corps de verrouillage (17) est sensiblement triangulaire, dans laquelle un flanc supérieur (25) de l'extrémité (24) triangulaire repose dans la position de montage au niveau du flanc de rainure supérieur (30) de la rainure de verrouillage (8).

5. Garniture selon la revendication 4, **caractérisée en ce qu'**un flanc inférieur (34) de l'extrémité (24) triangulaire du corps de verrouillage (17) repose au moins en partie au niveau d'un fond de rainure (35) de la rainure de verrouillage (8).

6. Garniture selon l'une quelconque des revendications 1 à 5, **caractérisée en ce que** la partie faisant saillie d'appui (22) possède sur son côté supérieur (32) un plan incliné de réception pour le ressort (6) de sorte que les panneaux (1, 2) peuvent être reliés les uns aux autres par glissement à l'intérieur du plan de pose (V).

7. Garniture selon l'une quelconque des revendications 1 à 6, **caractérisée en ce qu'**un côté inférieur (20), tourné vers la partie faisant saillie d'appui (22), de la section de liaison (16) possède une zone de contact (21) convexe.

8. Garniture selon l'une quelconque des revendications 1 à 7, **caractérisée en ce que** la section de liaison (16) possède une épaisseur, qui augmente en direction de son extrémité (19) adjacente au corps de verrouillage (17) depuis son extrémité (18) adjacente au pied (15).

9. Garniture selon l'une quelconque des revendications 1 à 8, **caractérisée en ce que** le ressort (6, 60, 60a) est élaboré à la manière d'un peigne, dans laquelle le pied (15, 62) forme un dos continu avec plusieurs sections de liaison (16, 63) et corps de verrouillage (17, 64) raccordés au dos et pouvant être déplacés indépendamment les uns des autres.

10. Garniture selon l'une quelconque des revendications 1 à 9, **caractérisée en ce que** le pied (15) forme avec la section de liaison (16) un premier angle (W1), et la section de liaison (16) forme avec le corps de verrouillage (17) un deuxième angle (W2), dans laquelle les deux angles (W1, W2) sont plus grands dans la position verrouillée que les angles (W1, W2) dans la position déverrouillée.

11. Garniture selon l'une quelconque des revendications 1 à 10, **caractérisée en ce que** des moyens actifs de manière perpendiculaire par rapport au plan de pose (V) servant à l'enclenchement par complémentarité de forme et/ou à force du corps de verrouillage (64) par rapport au deuxième panneau (52) sont disposés au niveau de l'extrémité (67) libre du corps de verrouillage (64).

12. Garniture selon l'une quelconque des revendications 1 à 11, **caractérisée en ce que** des moyens (70) actifs de manière perpendiculaire par rapport au plan de pose (V) servant à l'enclenchement par complémentarité de forme et/ou à force du corps de verrouillage (64) par rapport au deuxième panneau (52) sont disposés de manière adjacente à l'arête de pression (69) et en pointant vers la rainure de verrouillage (59).

13. Garniture selon l'une quelconque des revendications 1 à 12, **caractérisée en ce qu'**au moins un des panneaux (1, 2, 51, 52) est rectangulaire ou carré et est pourvu desdits ressorts (6, 60, 60a) au niveau de deux côtés adjacents par le coin.

14. Garniture selon l'une quelconque des revendications 1 à 13, **caractérisée en ce que** les côtés d'un panneau (1, 2, 51, 52) non pourvus desdits ressorts (6, 60, 60a) sont pourvus d'un profilage, qui comprend une languette de ressort (36, 73) immobile, qui vient en prise avec la rainure de verrouillage (8) pour ledit ressort (6, 60) pouvant être déplacé.

15. Garniture selon l'une quelconque des revendications 1 à 14, **caractérisée en ce que** le deuxième panneau (2, 52) repose dans la position de verrouillage sur une baguette de support (9, 58) entre le côté supérieur (4, 57) du premier panneau (1, 51) et sa rainure de verrouillage (8, 59), dans laquelle le premier panneau (1, 51) est soit maintenu par la pression du ressort (6) pouvant être déplacé contre le flanc de rainure supérieur (30) de la rainure de verrouillage (8) soit est maintenu par la languette de ressort (36, 73) pour une languette de ressort (36) immobile selon la revendication 15, qui exerce une pression contre le flanc de rainure supérieur (30).
